# EUROPÄISCHE PATENTSCHRIFT

(11) **EP 1 432 874 B1**
(45) Veröffentlichungstag und Bekanntmachung des Hinweises auf die Patenterteilung: **09.02.2005**
(21) Anmeldenummer: 02774150.3
(22) Anmeldetag: 26.09.2002
(51) Int. Cl.: E01F 9/06, E01F 9/00

(54) **FAHRBAHN-MARKIERUNGSLEUCHTE IN LED-TECHNIK**
LUMINOUS ROAD MARKING WITH LIGHT EMITTING DIODES
MARQUAGE LUMINEUX SUR LA CHAUSSEE EN TECHNIQUE LED

(30) Priorität: 26.09.2001 AT 15222001
(43) Veröffentlichungstag der Anmeldung: 30.06.2004
(73) Patentinhaber: SWARCO FUTURIT Verkehrssignalsysteme Ges.m.b.H., 3300 Amstetten (AT)
(72) Erfinder: SILHENGST, Franz, A-3004 Ollern (AT); OTTO, Alexander, A-2102 Bisamberg (AT)
(74) Vertreter: Patentanwälte BARGER, PISO & PARTNER
(86) Internationale Anmeldenummer: PCT/AT2002/000282
(87) Internationale Veröffentlichungsnummer: WO 2003/027397

(56) Entgegenhaltungen:
- DE-A- 19 809 253
- DE-U- 20 202 407

## Beschreibung

Solche Leuchten sind schon länger bekannt. Die Verwendung handelsüblicher LED in solchen Leuchten führte jedoch zu Ausführungen und Leistungsparametern, welche bisher nur eine eingeschränkte Verwendung zugelassen haben. Einerseits sind die erzielten Helligkeitswerte so ungenügend, dass sich diese Leuchten bisher nur in Tunnels oder bei Nacht und Nebel bewähren. Andererseits sind diese Leuchten nur zur unterstützenden Signalisierung der Fahrbahnbegrenzungen oder Fahrspuren geeignet, da sie andauerndes Überrollen durch Fahrzeuge nicht lange überstehen.

Die Wirkung solcher Markierungsleuchten wird oft durch eingebaute Reflexfolien oder Rückstrahler unterstützt. Manche Ausführungen werden durch eingebaute Sonnenzellen und Akkus gespeist, was zwar eine Kabelzuführung erspart, aber eine starke Einschränkung der Helligkeit bedeutet. Es sind auch rein passive Markierungsleuchten bekannt, welche nach dem Rückstrahlerprinzip aufleuchten, wenn sie von Fahrzeugscheinwerfern angestrahlt werden.

Ausführungen mit reflektierender Unterstützung oder mit autarker Stromversorgung sind in ihrer Funktion vorbestimmt, es besteht keine Möglichkeit zur aktiven Steuerung etwa durch Ein- oder Ausschalten.

Weiters sind Leuchten bekannt, welche die notwendige Stabilität für andauerndes Überrollen durch Fahrzeuge und eine sehr große Helligkeit für Tagessichtbarkeit aufweisen. Sie werden deshalb bevorzugt auf Flugpisten eingesetzt und sind entsprechend groß und teuer, sie besitzen auch eine herkömmliche Lampe, welche regelmäßig ausgewechselt werden muss und haben entweder einen relativ großen Überstand über das Fahrbahnniveau oder der Lichtaustritt befindet sich in einer Vertiefung, welche vorzugsweise eine eigene Entwässerung aufweist. Solche Leuchten sind für einen allgemeinen Einsatz im Straßenverkehr nicht besonders geeignet, da sie manche Straßenbenützer wie Fußgänger oder Radfahrer gefährden können und auch einer besonderen Wartung bedürfen. Der Einbau in gebräuchliche Straßendecken ist auch mit erheblichem Aufwand verbunden, indem sehr große und tiefe Ausnehmungen und Schlitze für Verbindungskabel das Fahrbahngefüge ziemlich stark beeinträchtigen.

In letzter Zeit wurde versucht, einen Standard für Markierungsleuchten im Straßenverkehr zu schaffen. Hierbei wurde unter anderem eine bestimmte mechanische Stabilität und eine bestimmte Lichtverteilung festgelegt. Es wird in Längsrichtung der Fahrbahn in einem engen Winkelbereich unmittelbar über der Straßenoberfläche ein sehr hoher Lichtwert verlangt, der seitlich bis zu einem bestimmten Winkel allmählich auf einen geringen Wert abfallen darf. Nach oben soll die Helligkeit rascher abnehmen und oberhalb eines festgelegten Winkels darf die Lichtstärke einen bestimmten absoluten Lichtwert nicht überschreiten.

Bisher konnten nur mittels über Kopf angebrachten Fahrspursignalen einzelne Fahrspuren gesperrt oder umgeleitet werden. In letzter Zeit werden Wünsche laut, Fahrbahnen von Hochleistungsstraßen je nach Verkehrsdichte beispielsweise von drei auf vier Fahrspuren je Richtung umzuschalten, um die Straßenkapazität in der Stoßzeit zu erhöhen. Das soll mittels Reihen von Markierungsleuchten in der Fahrbahn visuell unterstützt werden, weil herkömmliche Straßenmarkierungslinien hierfür nicht sinnvoll einsetzbar sind.

Hierdurch werden wesentlich höhere und völlig andere Anforderungen an solche Markierungsleuchten gestellt. Dieser Einsatz erfordert mehrere Leuchtenreihen in Längsrichtung der Fahrbahn, wobei aktuelle Fahrspuren abgrenzende Reihen eingeschaltet, die anderen Reihen ausgeschaltet sind. Es muss unbedingt Tagessichtbarkeit unter allen Wetterbedingungen vorliegen, die Leuchten müssen auch höchst ausfallsicher sein. Andererseits soll eine ausgeschaltete Leuchtenreihe für den Fahrer praktisch nicht wahrnehmbar sein. Hierdurch wird nicht nur eine Unterstützung der Leuchtenwirkung durch Reflexfolien oder andere Rückstrahleinrichtungen ausgeschlossen, es werden auch besondere Maßnahmen gegen das Aufleuchten der Leuchten durch Sonneneinwirkung oder nächtliches Anleuchten durch Fahrzeugscheinwerfer notwendig. Zudem ist klar, dass eine ausgeschaltete

Leuchtenreihe mitten in einer aktivierten Fahrspur liegt und vom gesamten, dichten Verkehr permanent überrollt wird, was einerseits höchste Anforderungen an den Verschleißschutz stellt, andererseits die Leuchten so gering wie nur möglich aus der Fahrbahn hervorragen dürfen. Natürlich werden auch höchste Anforderungen an die Ausfallsicherheit dieser Leuchten gestellt, es ist unvorstellbar, bei einer solchen Menge an Leuchten bei aufrechtem, dichten Verkehr jährlich Glühlampen auswechseln zu müssen, die Lebensdauer sollte möglichst jener der Fahrbahndecke entsprechen. Daneben gibt es noch Anforderungen an die Beschaltung der Leuchten wie z.B. mehrere Schaltkreise zur Ausfallsicherheit, elektrische Funktionsüberwachung und gedimmter Betrieb in der Nacht.

Es wird also eine wartungsfreie Markierungsleuchte in LED-Technik gefordert, welche eine sehr hohe Axiallichtstärke und Lichtverteilung nach aktuellen Vorgaben aufweist, gleichzeitig aber möglichst klein und kostengünstig ausgeführt ist und aus der Fahrbahn-decke geringstmöglich herausragt. Die Leuchte ist mit maximalem Verschleißschutz und schneepflugsicher auszuführen. Eindringendes Fremdlicht soll zu keinem störenden Aufleuchten führen, die Leuchte soll aber für die Verwendung bei Gefahrenstellen rückstrahlende Eigenschaften haben können. Der Einbau soll mit geringem Aufwand und ohne wesentlichen Eingriff in die Fahrbahndecke möglich sein.

Ein möglichst kleines, niedriges Lichtaustrittsfenster wird nahezu allen optischgeometrischen Anforderungen gerecht. Es ist Voraussetzung für eine geringe Baugröße, insbesonders aber auch für ein minimales Herausragen aus der Fahrbahn. Weiters erhöht sich die Leuchtdichte des abgestrahlten Lichtes, wodurch die Tagessichtbarkeit gesteigert wird. Und schließlich lässt ein kleines Fenster entsprechend wenig Fremdlicht ins optische System, was Rückstrahlwerte a priori verringert.

Eine weitere geometrische Problematik besteht darin, dass über dem Austrittsfenster möglichst wenig Material angeordnet sein soll, um die Bauhöhe der Leuchte gering zu halten. Dabei sind LED und Ansteuerungselektronik im Inneren der Leuchte gut geschützt angeordnet, das Licht muss daher in der Leuchte eine bestimmte Strecke bis zum Austrittsfenster geleitet werden.

Die lichttechnische Problematik besteht hauptsächlich darin, eine hohe Lichtmenge durch ein derart kleines Fenster in hoher Bündelung und in der erforderlichen Verteilung durchzubringen. Licht kann zwar sehr einfach auf einen engen Lichtdurchtritt, zumeist als Blende oder Fokus bezeichnet, gebündelt werden, jedoch divergiert es dahinter sofort wieder. Eine gebündelte Abstrahlung in die Ferne ist nur erzielbar, wenn in einem Abstand hinter dem Lichtdurchtritt eine Sammellinse angeordnet wird, welche das divergierende Licht wieder parallel richtet. Das ist jedoch hier nicht möglich, weil das Austrittsfenster selbst bereits das Ende des optischen Systems darstellt.

Dokument DE-A-19 809 253 beschreibt eine Markierungsleuchte gemäss dem Oberbegriff des Anspruchs 1.

Es war also eine besondere Form eines lichttechnischen Systems mit LED-Lichtquellen zu entwickeln, welche das Licht aus dem Leuchteninneren bis zu einem möglichst kleinen Lichtaustrittsfenster leitet und das austretende Licht im hohen Maß bündelt.

Das wird erfindungsnach dadurch gelöst, dass die Größe und Form der LED-Linsenkuppen so klein ausgeführt sind, dass die vorgeschriebene Lichtverteilung im wesentlichen alleine durch die vom relativen Größenverhältnis zum LED-Chip herrührende Divergenz des gesamten Lichtbündels sowie Streulichtanteilen der LED-Lichtquelle erzeugt wird. Die Linsenkuppen lenken das in jedem Punkt ihrer Oberfläche durchtretende divergente Licht so gegen einen Glaskörper, dass es nach Brechung an der Eintrittsfläche und Durchgang durch den Glaskörper vollständig oder mit einem größtmöglichen Lichtanteil auf dessen Austrittsfläche trifft. Ein- und Austrittsflächen des Glaskörpers sowie der dazwischen befindliche Querschnitt weisen im wesentlichen eine solche Höhe wie der optisch wirksame Durchmesser der Linsenkuppen auf, die Eintrittsfläche schließt unmittelbar an die Linsenkuppen an und das Verhältnis von Höhe der Ein- oder Austrittsfläche zur Länge des Strahlenganges im Glaskörper ist kleiner oder gleich dem Bogenmaß des im Glaskörper vorherrschenden Divergenzwinkels der Lichtbündel.

Es sind also möglichst kleine LED mit dem bereits fertigen Lichtbündel erforderlich, welche den vorgesetzten Glaskörper nur mehr ähnlich einem dicken Fensterglas durchleuchten. Dieser besitzt dann hauptsächlich nur mehr eine Schutzfunktion gegen Witterung und Verschleiß.

Eine spezielle Ausgestaltung von LED-Linsenkuppe und Glaskörper erlaubt jedoch gegenüber einer simplen Planglasscheibe eine wesentliche Reduktion der Höhe der Austrittsfläche bei unvermindertem Lichtdurchgang, sowie eine statisch und witterungstechnisch günstige Anordnung der Lichtquellen im Inneren der Markierungsleuchte.

Handelsübliche LED mit Linse haben keine Gestaltungsmöglichkeit der Optik und sind relativ groß. Sie sind daher in der Regel nicht geeignet. Es werden daher sogenannte Hochleistungs-Chip-LED ohne Optik vorgesehen, welche dann mit speziell abgestimmten Linsenkuppen versehen werden. Chip-LED können als kleinste LED-Bauformen auch besonders eng aneinander gereiht werden, sodass durch Addition der Lichtwirkung eine höhere Lichtdichte erzielbar ist als mit konventionellen Bauformen. Die vorgesetzten Linsenkuppen sollten daher auch eine Anordnung mit maximaler Packungsdichte erlauben. Ebenso geeignet ist die sogenannte "Chip-on-board" Technik, wo LED-Chips direkt auf Leiterplatten geklebt, verdrahtet und vergossen und noch in der Gießform mit den speziellen Linsenkuppen versehen werden.

Linsengestaltung und Aufbau der Erfindung werden nun anhand der Fig. 1 bis 8 erläutert. Es zeigt Fig. 1 einen Vertikalschnitt durch die Erfindung, Fig. 2 den schematischen Strahlengang im Vertikalschnitt, Fig. 2a eine schlechtere Ausführung im Vergleich, Fig. 3 und 4 Varianten der Erfindung im Vertikalschnitt, Fig. 5a, 5b und 5c Varianten der Erfindung im Horizontalschnitt, Fig. 6 die Erfindung im Vertikalschnitt bei Fremdlichteinwirkung, Fig. 7 eine Variante der Erfindung als Rückstrahler im Vertikalschnitt und Fig. 8 eine weitere Variante der Erfindung im Vertikalschnitt.

Fig. 1 zeigt einen Vertikalschnitt durch die Erfindung. Auf einer etwas geneigten Platine 1, welche die Stromversorgung enthält, ist wenigstens eine Chip-LED 2 mit eingebautem LED-Chip 3 angebracht. Dieser strahlt Licht in alle Richtungen, hauptsächlich jedoch in Achsrichtung ab. Auf der Chip-LED 2 ist eine Linsenkuppe 4 angebracht, welche das Licht auf die unmittelbar anschließende Eintrittsfläche 5 eines schräg angeordneten Glaskörpers 6 lenkt. Das Licht wird schräg nach oben weitergeleitet und tritt bei der Austrittsfläche 7 aus dem Glaskörper 6 aus. Die Austrittsfläche 7 bildet mit der Fahrbahn 8 im wesentlichen einen Winkel W, welcher im Mittel etwa 45 Grad beträgt und weist eine geringe konvexe Krümmung auf. Die Neigung des Glaskörpers 6 ist dabei so gewählt, dass der Strahlengang beim Durchtritt durch die Austrittsfläche 7 knapp über die Fahrbahn 8 abgelenkt wird, wo er die gewünschte Lichtverteilung erzeugt. Die Anordnung ist von einem Gehäuse 9 umgeben, welches so weit in die Fahrbahn 8 eingebaut ist, dass die Unterkante der Austrittsfläche 7 mit der Fahrbahn 8 abschließt. Das Gehäuse 9 weist in bekannter Weise unmittelbar neben der Austrittsfläche 7 vorstehende Rampen 13 zum Schutz der Austrittsfläche vor Beschädigung durch Schneepflüge auf. Der Glaskörper ist mittels eines Klebstoffes 10 positioniert und witterungsfest vergossen. Die Leuchte wird durch ein Kabel 11 mit Strom versorgt.

Der LED-Chip 3 darf bei einer sehr kleinen Linsenkuppe 4 nicht als punktförmige Lichtquelle angesehen werden, es entsteht hier bereits eine entsprechend große Divergenz der Lichtstrahlen. Würde die Linsenkuppe 4 als bildgebende Optik ausgeführt, so entstünde nach bekannten optischen Gesetzmäßigkeiten ein Projektionsbild des LED-Chips 3 in entsprechender Größe. Bei möglichst vollständiger Ausnutzung aller vom LED-Chip 3 über den Raumwinkel abgegebenen Lichtstrahlen und des durch umgebende LED-Oberflächen entstehenden Streulichts, sowie geringen Abweichungen von der bildgebenden Geometrie entsteht jedoch lediglich ein unscharfer Lichtfleck mit einem hellem Zentrum in ähnlicher Größe.

Diese unscharfe Darstellung ist hier besonders interessant. Sie kann mit der geforderten Lichtverteilung einer Markierungsleuchte, welche als horizontal orientierter Ausschnitt einer rotationssymmetrischen Lichtverteilung in Form einer Glockenkurve angesehen werden kann, ziemlich gut in Übereinstimmung gebracht werden, wenn die Baugröße der Linsenkuppe 4 im passenden Verhältnis zur Größe des LED-Chips steht. Dann muss keine zusätzliche Streu- oder Sammelwirkung vorgesehen werden und man erhält eine sehr kleine Linsenkuppe 4 mit hoher Effektivität. In weiterer Folge benötigt man nur mehr einen im wesentlichen unbeeinflussten Lichtdurchgang durch ein Austrittsfenster ohne besondere optische Wirkung. Jedoch ist es ratsam, zwecks weiterer Minimierung der Höhe des Austrittsfensters und zur Erreichung später beschriebener lichttechnischer Eigenschaften eine gewisse Optik vorzusehen, welche auch auf die Gestaltung der Linsenkuppe 4 zurückwirkt.

Fig. 2 zeigt den Strahlengang im Vertikalschnitt in schematischer Darstellung. Der LED-Chip 3 besitzt die Breite B und strahlt Licht in alle Richtungen ab. Ein beliebiger Punkt P der aufgesetzten Linsenkuppe 4 empfängt dabei Strahlen aus dem gesamten Bereich B des Chips 3, welche einen Divergenzwinkel D1 einschließen. Grenzlichtstrahlen bilden im Raum zwischen Linsenkuppe 4 und Eintrittsfläche 5 des Glaskörpers 6 nach optischen Gesetzmäßigkeiten den Winkel D2 und im Glaskörper 6 den Winkel D3. Die Gestaltung der Linsenkuppe 4 und der Eintrittsfläche 5 erfolgt nun dermaßen, dass möglichst alle Lichtstrahlen innerhalb des Winkels D3 die Austrittsfläche 7 erreichen. Hierbei wird die Eintrittsfläche 5 zunächst zweckmäßigerweise als Ebene angenommen und die Linsenkuppenneigung in jedem Punkt P geeignet festgelegt. Man erkennt, dass die Dicke und Länge des Glaskörpers 6, der Divergenzwinkel D3 und die Größe der Linsenkuppe 4 in einem geometrischen Zusammenhang stehen. Gemäß Fig.2 weist die Dicke des Glaskörpers 6 etwa den Durchmesser der Linsenkuppe 4 auf, die Länge des Glaskörpers 6 ist so bemessen, dass die Divergenz D3 nicht größer wird als die Höhe der Austrittsfläche 7.

Stellt man die gleichen Gestaltungsüberlegungen für alle Punkte P der Linsenkuppe 4 an, so ergibt sich gemäß Fig. 2 ein Strahlenbündel, das trotz divergierender Lichtstrahlen vollständig durch das Austrittsfenster 7 gelangen kann, sogar wenn der Glaskörper 6 nicht dicker als die Linsenkuppe 4 selbst ist.

Betrachtet man nun den oberen Punkt O der Austrittsfläche 7, so treten Lichtstrahlen von jedem Punkt der Eintrittsfläche 5 durch ihn durch, diese schließen einen Divergenzwinkel D3O ein, der ungefähr gleich groß ist wie der Divergenzwinkel D3, nach dem Durchtritt bilden sie den Divergenzwinkel D4O. Ebenso treten Lichtstrahlen von jedem Punkt der Eintrittsfläche 5 durch den unteren Punkt U der Austrittsfläche 7, welche einen ähnlichen Divergenzwinkel D3U aufweisen und nach dem Durchtritt den Divergenzwinkel D4U bilden. Die beiden Divergenzwinkel D4O und D4U können durch eine passende unterschiedliche Neigung der Austrittsfläche 7 eine übereinstimmende Ausrichtung erhalten. Gleiches gilt auch für alle dazwischenliegenden Punkte der Austrittsfläche 7. Durch eine geeignete Krümmung der Austrittsfläche 7 können daher die austretenden divergenten Lichtbündel übereinstimmend ausgerichtet werden und man kann so eine sehr gute Gesamtbündelung erhalten. Die Krümmung bestimmt sich dabei nach bekannten optischen Gesetzmäßigkeiten, indem der Brennpunkt F in der Mitte der Eintrittsfläche 5 zu liegen kommt. Anders ausgedrückt: ein durch einen beliebigen Punkt der Eintrittsfläche 5 wie zum Beispiel F tretendes Bündel von Lichtstrahlen wird nach der Austrittsfläche 7 parallel gerichtet.

Die gleichen Gestaltungsüberlegungen gelten, wenn die Eintrittsfläche 5 des Glaskörpers 6 nicht plan ausgeführt ist. Es sind wieder Linsenkuppe 4 und Eintrittsfläche 5 in ihrer gemeinsamen Wirkung so zu bestimmen, dass möglichst alle Lichtstrahlen die Austrittsfläche 7 passieren können. Beispielsweise könnte die Eintrittsfläche 5 so gekrümmt sein, dass sie einen Brennpunkt in der Mitte der Austrittsfläche 7 aufweist. Die Linsenkuppe 7 müsste dann im wesentlichen das Licht parallel abstrahlen, dass es auf den Brennpunkt bei der Austrittsfläche 7 gelenkt wird. Für eine genaue Abstimmung der zu erwartenden Lichtverteilung empfiehlt sich jedenfalls die Anwendung eines Licht-Simulationsprogrammes.

Fig. 2a zeigt zum Vergleich die Verhältnisse bei einem Glaskörper 6a mit planer Einund Austrittsfläche 5a und 7a, wie beispielsweise bei bekannten Markierungsleuchten mit eingesetztem Glasprisma. Hier muss die Linsenkuppe 4a die durch beliebige Punkte der Oberfläche tretenden Lichtbündel parallel ausrichten. Diese Aufgabe entspricht der einer bildgebenden Optik und erzeugt ein ungünstigeres, schärferes Abbild des LED-Chips 3. Es ist auch zu erkennen, dass der Glaskörper 6a bei der Austrittsfläche 7a etwa die doppelte Höhe wie zuvor benötigt, um das Licht unvermindert durchzulassen, dabei ist im wesentlichen nur derselbe Divergenzwinkel D4 erzielbar. Hierdurch erkennt man auch, dass die Krümmung der Austrittsfläche 7 und die geringe Höhe des Glaskörpers 6 in Fig. 2 auf die erzielbare Lichtverteilung kaum Einfluss haben, es gibt lediglich geringfügige Unterschiede in der Bündelungsweise der Linsenkuppen 4.

Die Ausführung der Mantelflächen 15 des Glaskörpers 6 spielt für die bisherigen Betrachtungen keine Rolle, diese können daher prinzipiell beliebig gestaltet sein. Fig. 3 zeigt im Vertikalschnitt, dass der Glaskörper 6 unter Wahrung der Ein- und Austrittsflächen 5 und 7 beliebige Gestalt aufweisen und sich über die gesamte Anordnung erstrecken kann, sodass Glaskörper 6 und Gehäuse 9 zusammen ein einziges, transparentes, dichtes, äußerst kratz- und verschleißfestes Bauteil 6+9 bilden.

Wird der Glaskörper 6 aus einem Planglas hergestellt, so ergeben sich ebenfalls mehrere unterschiedliche Gestaltungsmöglichkeiten. Einmal können die Mantelflächen 15 spiegelnd ausgeführt werden. Das kann durch ein Verspiegeln geschehen, es kann aber auch ein freiliegender Glaskörper 6 durch Totalreflexion an den Mantelflächen 15 spiegeln. Hierdurch kann auch bisher nicht erfasstes Licht außerhalb der betrachteten Divergenzwinkel oder Streulicht durch Reflexion an den Mantelflächen 15 wie in einem Lichtleiter weitergeleitet werden. Dieses Licht ist jedoch nicht in die Hauptabstrahlrichtung lenkbar, es tritt wieder als Streulicht aus der Leuchte aus, kann jedoch Randbereiche der Lichtverteilung aufhellen.

Andererseits können die Mantelflächen 15 lichtabsorbierend ausgeführt werden. Hierdurch kann Streulicht, aber auch von außen einfallendes Fremdlicht vernichtet werden. Das ist dann vorteilhaft, wenn bestimmte Bereiche der Lichtverteilung möglichst dunkel gehalten werden sollen, um nicht die Umgebung durch Störlicht zu beeinträchtigen, aber auch um möglichst geringes Rückstrahlverhalten der Leuchte zu erzielen. Praktisch ist so ein Verhalten erzielbar, wenn der Glaskörper 6 mit einem schwarzen Klebstoff 10 im Gehäuse 9 befestigt ist. Hierbei können die Mantelflächen des Glaskörpers 6 auch rauh sein, wodurch die Haftung des Klebstoffes 10 begünstigt wird.

Schließlich kann auch jede beliebige Kombination der Möglichkeiten angewandt werden. Fig. 4 zeigt eine Ausführung im Vertikalschnitt. Die Mantelflächen sind dann entweder teilweise verspiegelt, oder eine Schutzabdeckung 12 verhindert, dass Klebstoff 10 an diesen Bereich der Mantelfläche, sowie auch in den Luftraum um die Linsenkuppen 4 gelangt. Die anderen Bereiche werden vom Klebstoff 10 benetzt und absorbieren jedes darauffallende Licht. Hierdurch können manche Bereiche der Lichtverteilung aufgehellt, andere abgedunkelt werden, sodass eine genauere Anpassung an die Vorgaben möglich ist.

Fig. 5a zeigt einen Horizontalschnitt durch die Anordnung. Die bisherigen Ausführungen können hier analog angewandt werden, der einzige Unterschied besteht darin, dass der Glaskörper 6 vorzugsweise genau in Abstrahlrichtung angeordnet ist und daher keine Abwinkelung des Strahlenganges an der Austrittsfläche 7 erfolgt.

In horizontaler Richtung können beliebig viele Einheiten nebeneinander eingesetzt werden, bis eine maximale Breite der Leuchte erreicht oder die abgestrahlte Lichtmenge ausreichend ist. Das können durchaus einzeln angeordnete, gleichartige Glaskörper 6i mit je einer dahinterliegenden Chip-LED 2 mit Linsenkuppe 4 sein, welche das Licht auf die Austrittsflächen 7i leitet. Aus Herstellungs- und Kostengründen stellt sich jedoch die Frage, ob nicht mit einem einzigen Glaskörper 6 das Auslangen gefunden werden kann.

Fig. 5b zeigt einen Glaskörper im Horizontalschnitt, der durch Zusammenrücken der einzelnen Anordnungen entstanden ist. Hierdurch können auf gleichem Platz wesentlich mehr Chip-LED 2 untergebracht werden, wodurch mehr Licht bei gleichem Platzbedarf möglich ist. Die Schwierigkeit besteht jedoch in der Herstellung der optischen Struktur zumindest auf der Austrittsfläche 7. Diese kann beispielsweise formgepresst und flammpoliert werden. So sind aber keine scharfen Kanten herstellbar, weshalb die Austrittsfläche 7 um die Kantenradien vergrößert werden müsste.

Fig. 5c zeigt eine alternative Ausführung im Horizontalschnitt. Der Glaskörper 6 weist nur mehr eine zylindrische oder plane Ein- und Austrittsfläche 5, 7 auf. Diese Flächen können mit einfachen Hilfsmitteln mechanisch poliert werden, hierbei bleiben die Kanten des Glaskörpers 6 erhalten. Durch das Zusammenlegen der einzelnen Optiken wird horizontal ein breiter, gemeinsam nutzbarer Lichtkanal gebildet, der das horizontale Fokussieren des Lichts auf einen engen Lichtaustritt überflüssig macht, das Licht kann wie durch eine plane Scheibe geradeaus durchtreten. Die geforderte horizontale Lichtverteilung kann daher unmittelbar durch die Geometrie der Linsenkuppen 4 gestaltet werden, das Licht geht beim Durchgang durch den Glaskörper 6 auch durch den Bereich der benachbarten Einheiten. Eine solche Ausführung weist daher zumeist Linsenkuppen 4 mit unrunder, elliptischer Form oder sogenannten Freiformflächen auf. Der Glaskörper 6 ist ein Stück breiter als die Linsenkuppen-Anordnung, um auch Randstrahlen zu nutzen.

Eine parallele Anordnung der gleichen optischen Komponenten führt zu einer Addition der Helligkeitswerte bei unveränderter Lichtverteilung. Es ist aber klar, dass auch jede andere Anordnung, insbesonders eine kreis- oder kreisbogenförmige, möglich ist. Hierdurch können beispielsweise Warnleuchten mit Rundum-Licht gestaltet werden, aber auch Leuchten mit mehreren Abstrahlrichtungen, insbesonders 180 Grad entgegengesetzt.

Ein wesentliches Gestaltungskriterium einer schaltbaren Markierungsleuchte ist das Rückstrahlverhalten. Sie soll in abgeschaltetem Zustand möglichst unkenntlich sein, um keine Fehlinterpretationen durch den Verkehrsteilnehmer zu provozieren. Hierbei gibt es zwei relevante Störlichtquellen, zum einen darf bei Tag die Sonne keine Reflexe oder gar falsches Signallicht erzeugen, was allgemein als Phantomlicht bezeichnet wird, zum anderen dürfen bei Nacht die Scheinwerfer der Kraftfahrzeuge ebenfalls kein Reflexlicht in der Markierungsleuchte verursachen. Die Beobachtungsrichtung liegt dabei hauptsächlich in Längsachse der Leuchten, von 0 Grad bis zu einigen Grad schräg von oben, also jener Bereich, aus welchem der Großteil der Leuchten sowie der Straßenverlauf vom Fahrzeuglenker gesehen wird. Sehr schräge Draufsicht auf einzelne Leuchten in unmittelbarer Nähe kann außer Betracht bleiben, da keine Auswirkungen auf das Fahrverhalten mehr zu erwarten sind.

Fig. 6 zeigt den Sachverhalt wieder im Vertikalschnitt. Bei einem mittleren Neigungswinkel W der Austrittsfläche 7 von etwa 45 Grad kann auftreffendes Sonnenlicht S nur dann als Sa in die Beobachtungsrichtung reflektiert werden, wenn die Sonne senkrecht über der Markierungsleuchte steht. Das ist in den meisten hochentwickelten Ländern überhaupt nicht möglich, im Bereich des Äquators nur während einer kurzen Zeitspanne zu Mittag. Hier verhindert die Krümmung der Austrittsfläche 7 ein extremes Aufleuchten, indem sie den reflektierten Anteil des Sonnenlichts streut, sodass die Reflexion den Schaltzustand der Leuchten noch erkennen lässt. In die Leuchte eindringendes Sonnenlicht Sb fällt unmittelbar auf die Mantelflächen 15 und wird absorbiert. Die Eintrittsfläche 5 wird nicht erreicht und kann keine Reflexe erzeugen, ebenso alle dahinterliegenden optisch wirksamen Teile. Auch Sonnenlicht tagsüber kann nur ein Stück weit in den Glaskörper 6 eindringen und fällt dann auf die Mantelfläche 15, wo es absorbiert wird.

Tiefstehende Sonne im Bereich der Leuchtenachse und Scheinwerferwirkung können gemeinsam betrachtet werden. Weil sich diese Lichtquellen innerhalb des Zentrums der Lichtverteilung befinden, können deren Lichtstrahlen L vollständig ins optische System eindringen. An der Austrittsfläche 7 sind keine Reflexionen erkennbar, weil das Licht als La nach oben gelenkt wird, anders jedoch die Eintrittsfläche 5. Sie reflektiert einen gewissen Anteil des eindringenden Lichtes Lb wieder in Richtung Austrittsfläche 7, wo es in Richtung des Betrachters abgestrahlt wird. Das kann einerseits verhindert werden, indem die Eintrittsfläche 5 um einen Winkel V etwas größer als 90 Grad gegenüber dem Strahlengang geneigt oder gekrümmt ist, sodass reflektierte Lichtstrahlen gegen die Mantelfläche 15 des Glaskörpers 6 gelenkt und dort absorbiert werden. Bei bestimmten Geometrien können reflektierte Lichtstrahlen auch unter einem kleineren Winkel als dem Eintrittswinkel austreten und gegebenenfalls auf die Fahrbahnoberfläche treffen. Chip-LED 2 und Linsenkuppen 4 müssen bezüglich der geänderten Eintrittsfläche 5 ausgerichtet und angepasst sein.

Der Großteil des einfallenden Lichts tritt jedoch aus der Eintrittsfläche 5 in die Linsenkuppen 4 ein und fällt als Ld zum Teil auf die LED-Chips 3. Je nach deren Eigenschaften oder dem inneren Aufbau der Chip-LED 2 wird das Licht dann zu einem Anteil genau in Beobachtungsrichtung zurückgeworfen.

Diesem Umstand kann durch Filterung begegnet werden. Linsenkuppe 4 oder Glaskörper 6 können zur abgestrahlten Lichtfarbe passend transparent eingefärbt sein, sodass nur die Nutzlichtfarbe weitgehend ungehindert durchgelassen wird. Von außen einfallendes Störlicht wird weitgehend absorbiert, nur die der Filterfarbe entsprechenden Farbanteile werden durchgelassen. Eine weitere Verbesserung kann durch eine gewisse Filterung der Nutzlichtfarbe selbst erzielt werden. Das Nutzlicht muss dieses Hindernis nur einmal überwinden, eindringendes Fremdlicht bei Reflexion jedoch zweimal und wird deshalb stärker geschwächt. Auch eine auf die Eintrittsfläche aufgedampfte Entspiegelungsschicht reduziert deren Reflexe. Natürlich kann anstelle der Einfärbung auch eine zusätzliche Filterscheibe im Strahlengang vorgesehen sein.

Bei Leuchtenausführungen mit einteiliger Glasabdeckung 6+9 existieren keine unmittelbaren Mantelflächen. Das Licht wird daher durch Totalreflexion an den Wandungen innerhalb der Glasabdeckung weitergeleitet, bis es an geeigneten anderen Stellen undifferenziert austritt oder absorbiert wird. Es kann die Leuchte jedenfalls nicht unmittelbar in der Beobachtungsrichtung verlassen.

Andererseits kann die Retro-Reflexion für bestimmte Leuchten, welche etwa zur Kennzeichnung von Gefahrenstellen immer erkennbar sein sollen, verbessert werden. Hierfür müssen lediglich die einfallenden Lichtstrahlen so reflektiert werden, dass sie möglichst vollständig wieder aus der Austrittsfläche 7 austreten können. Hierfür kann ein bekanntes Prinzip verwendet werden. Die Austrittsfläche 7 erhält wie oben ausgeführt wieder eine Krümmung, deren Brennpunkt F in der Mitte der Eintrittsfläche 5 zu liegen kommt, die Eintrittsfläche einen Radius R, dessen Mittelpunkt M in der Mitte der Austrittsfläche liegt. Fig. 7 zeigt das Prinzip im Vertikalschnitt. Für eine echte Retro-Reflexion ist diese Gestaltung jedoch auch horizontal gemäß Fig. 5a oder 5b und in jeder anderen Richtung anzuwenden. Ein Glaskörper 6, der im Horizontalschnitt gemäß Fig. 5c keine horizontale Optik auf Ein- und Austrittsfläche aufweist, muss genau in Richtung des Betrachters bzw. der Fahrzeugscheinwerfer ausgerichtet sein, um noch einen erkennbaren Effekt zu erzielen. Ein Lichtstrahl L dringt als La in den Glaskörper 6 ein, wird zum Teil an der Eintrittsfläche 5 als Lb reflektiert. Nach dem Austritt als Lc liegt er parallel zum ursprünglichen Lichtstrahl L.

Diese Form der Retro-Reflexion kann mit einem Lichtdurchtritt verbunden werden, die Geometrie der Linsenkuppen 4 ist dafür lediglich mit dem Radius R der Eintrittsfläche 5 wie weiter oben erwähnt abzustimmen.

Die Wirkung der Oberflächen-Reflexion der Eintrittsfläche 5 wird nach optischen Gesetzen durch Verwendung eines Glases mit hohem Brechungsindex gesteigert. Eine wesentliche Verstärkung kann aber durch Verspiegeln erzielt werden. Bei vollständiger Verspiegelung ist eine Durchleuchtung nicht mehr möglich und man erhält einen reinen Rückstrahler in gleicher Bauform wie eine Leuchte. Bei partieller Verspiegelung kann der unverspiegelte Teil der Eintrittsfläche 5 durchleuchtet werden. Auch eine halbdurchlässige Verspiegelung der ganzen Eintrittsfläche 5 ist möglich. Je nach Lichtfarbe kann auch eine selektive Spiegelschicht aufgedampft sein, man erhält eine Leuchte mit einem Rückstrahleffekt in der Komplementärfarbe, Hier besteht ein weites Feld möglicher Kombinationen.

In weiterer Ausgestaltung der Erfindung kann der Glaskörper 6 zur Erzielung einer noch engeren vertikalen Lichtbündelung oder geringeren Bauhöhe dünner als der Durchmesser der Linsenkuppen 4 ausgeführt werden. Hierdurch geht zwar das Licht aus dem oberen und unteren Randbereich der Linsenkuppen verloren und die vertikale Lichtverteilung wird niedriger, die horizontale Lichtverteilung bleibt jedoch erhalten. Ein ähnlicher Effekt bei unverminderter Bauhöhe lässt sich erzielen, wenn der Glaskörper verlängert wird. Hierdurch gelangt der am meisten divergierende Anteil des Nutzlichtes bereits an die Mantelflächen 15 und wird absorbiert. Die Austrittsfläche 7 wirkt dann zusammen mit den umgebenden absorbierenden Mantelflächen wie eine lichtbegrenzende Blende. So eine Abstimmung ist dann sinnvoll, wenn die Lichtverteilung eine besonders starke Einschränkung nach oben verlangt, oder wenn das Licht der sehr tiefstehenden Sonne vom Erreichen der Chip-LED 2 abgehalten werden soll, um Reflexionen zu minimieren.

Eine wesentliche Ausgestaltung der Erfindung betrifft den Einbau eines Umlenkspiegels in Form eines allgemein bekannten Umlenkprismas in den Glaskörper. Hierdurch können Lichtkanal und Lichtstrom an beliebiger Stelle um einen beliebigen Winkel abgeknickt werden, ohne dass sich am Funktionsprinzip, der Gestaltung von Ein- und Austrittsflächen oder dem lichttechnischen Verhalten etwas ändert. Eine bevorzugte Ausführungsform zeigt Fig. 8. Die verspiegelte Umlenkfläche 14 befindet sich unmittelbar hinter der Austrittsfläche 7, welche hier im wesentlichen senkrecht steht und vorzugsweise leicht vorgeneigt ist, die Chip-LED 2 und Linsenkuppen 4 strahlen nach oben. Der Umlenkwinkel ist so gewählt, dass eine Mantelfläche 15 des Glaskörpers 6 tangential an die Austrittsfläche 7 anschließt, sodass der Glaskörper trotz der Umlenkfläche 14 wieder aus Planglas gefertigt werden kann. Die Chip-LED 2 und Linsenkuppen 4 befinden sich montagetechnisch in einer günstigen Position, das Gehäuse 9 ist viel massiver und kann mit nahezu allen spanlosen Herstellungsweisen gefertigt werden, weil die Ausnehmung für den Glaskörper 6 leicht entformbar ist. Auch kann der Glaskörper 6 leicht eingeklebt werden. Das Gehäuse bildet ein massives Schutzdach für die spitze obere Glaskörperkante.

In optischer Hinsicht besteht ein wesentlicher Unterschied auch in der Orientierung der Austrittsfläche 7. Die leicht vorgeneigte Position bewirkt, dass jeder aus beliebigem Winkel eintreffende und reflektierte Lichtstrahl gegen die Fahrbahn gelenkt und dort absorbiert wird. Die Ausführung eignet sich daher besonders für Äquatorialländer. Weil dort keine Schneeräumung erforderlich ist, verursacht die leicht abwärts geneigte Position der Austrittsfläche 7 diesbezüglich auch keine Probleme.

Die Erfindung kann prinzipiell maßstäblich vergrößert oder verkleinert ausgeführt werden. Insbesonders interessant ist die Verwendung großer LED-Hochleistungschips in Chip-on board-Technik. Die Glaskörperdimensionen, der Leuchtendurchmesser sowie der Überstand über das Fahrbahnniveau werden entsprechend maßstäblich vergrößert, allerdings wächst die Helligkeit mit dem Quadrat des zugrunde liegenden Maßstabes. Anstelle großer Hochleistungschips können aber auch zwei oder mehr Reihen kleiner Chip-LED mit Linsenkuppen übereinander angeordnet werden. Für die Gestaltung der einzelnen Linsenkuppen sowie Ein- und Austrittsfläche gelten die gleichen Regeln wie oben erläutert.

Solche Leuchten können bereits erhebliche Helligkeiten bei noch immer relativ geringem Überstand erzeugen, weshalb ein Einsatz an besonderen Gefahrenstellen der Fahrbahn oder auf Start- und Landebahnen möglich wird.

## Patentansprüche

1. Markierungsleuchte zum niveaugleichen Einbau in die Fahrbahndecke (8) mit minimalem Überstand, mit einer Lichtverteilung mit hellem Zentrum unmittelbar über der horizontalen Leuchtenachse, zur Seite hin allmählich abfallend und mit stark abnehmender Helligkeit nach obenhin, mit mindestens einer auf einer Platine (1) mit elektrischer Beschaltung (11) sitzender LED-Lichtquelle (3) mit Linsenkuppe (4), welche das Licht bündelt und mindestens einem vorgesetzten transparenten Glaskörper (6) mit einer Ein- und Austrittsfläche (5, 7) von geringer Höhe, **dadurch gekennzeichnet, dass** Größe und Form der Linsenkuppe (4) so klein ausgeführt ist, dass die vorgeschriebene Lichtverteilung im wesentlichen alleine durch die vom relativen Größenverhältnis zum LED-Chip (3) herrührende Divergenz des gesamten Lichtbündels sowie Streulichtanteilen der LED-Lichtquelle erzeugt wird, dass die Linsenkuppe (4) durch geeignete Formgebung das in jedem Punkt ihrer Oberfläche durchtretende divergente Licht so gegen den Glaskörper (6) lenkt, dass es nach Brechung an der Eintrittsfläche (5) und Durchgang durch den Glaskörper (6) vollständig oder mit einem größtmöglichen Lichtanteil auf die Austrittsfläche (7) trifft, dass die Ein- und Austrittsfläche (5, 7) des Glaskörpers (6) sowie der dazwischen befindliche Querschnitt im wesentlichen eine solche wirksame Höhe quer zum Strahlengang aufweisen, wie der im Vertikalschnitt optisch wirksame Durchmesser der Linsenkuppe (4) beträgt, dass die Eintrittsfläche (5) plan oder geringfügig gekrümmt ist und unmittelbar an die Linsenkuppe (4) anschließt und dass das Verhältnis von wirksamer Höhe der Ein- oder Austrittsfläche (5, 7) zur mittleren Länge des Strahlenganges im Glaskörper (6) kleiner oder gleich dem Bogenmaß des im Glaskörper (6) vorherrschenden Divergenzwinkels (D3) der Lichtbündel ist.

2. Markierungsleuchte nach Anspruch 1, **dadurch gekennzeichnet, dass** für jede LED-Lichtquelle mit Linsenkuppe (4) die Austrittsfläche (7) des Glaskörpers (6) im Bereich des Strahlenbündels eine konvexe Krümmung mit einem Brennpunkt F im zugehörigen Lichteintrittsbereich der Eintrittsfläche (5) aufweist.

3. Markierungsleuchte nach Anspruch 1 oder 2, **dadurch gekennzeichnet, dass** im Vertikalschnitt die Austrittsfläche (7) des Glaskörpers (6) eine konvexe Krümmung aufweist, die einen Brennpunkt F im mittleren Bereich der Eintrittsfläche (5) aufweist.

4. Markierungsleuchte nach Anspruch 1, 2 oder 3, **dadurch gekennzeichnet, dass** im Vertikalschnitt die Austrittsfläche (7) des Glaskörpers (6) eine mittlere Neigung von etwa 45 Grad zur Fahrbahnfläche (8) aufweist.

5. Markierungsleuchte nach Anspruch 4, **dadurch gekennzeichnet, dass** der wirksame Querschnitt des Glaskörpers (6) in Abhängigkeit vom Brechungsindex eine solche vertikale Neigung aufweist, dass das Strahlenbündel nach Durchtritt durch die Austrittsfläche (7) in die vorgeschriebene Richtung der Lichtverteilung abgelenkt wird.

6. Markierungsleuchte nach einem der Ansprüche 1 bis 5, **dadurch gekennzeichnet, dass** im Horizontalschnitt die Richtung des Strahlenganges geradlinig von der LED-Lichtquelle bis durch die Lichtaustrittsfläche (7) verläuft und Eintrittsfläche (5) und Austrittsfläche (7) im Mittel gerade und senkrecht zum Strahlengang stehend erscheinen.

7. Markierungsleuchte nach einem der Ansprüche 1 bis 6, **dadurch gekennzeichnet, dass** horizontal beliebig viele Einheiten, bestehend aus LED-Lichtquelle mit Linsenkuppe (4) zugehöriger Ein- und Austrittsfläche (5, 7), vorzugsweise parallel zueinander, oder in mehreren Gruppen mit jeweils paralleler Anordnung mit gleicher oder unterschiedlicher Orientierung, aber auch kreis- oder bogenförmig oder beliebig anders angeordnet sind.

8. Markierungsleuchte nach Anspruch 7, **dadurch gekennzeichnet, dass** beliebig viele Einheiten, bestehend aus LED-Lichtquelle mit Linsenkuppe (4) mit zugehöriger Ein- und Austrittsfläche (5, 7) ihr Licht durch einen gemeinsamen Glaskörper (6) abstrahlen.

9. Markierungsleuchte nach einem der Ansprüche 1 bis 8, **dadurch gekennzeichnet, dass** im Horizontalschnitt die LED-Lichtquelle mit Linsenkuppe (4) im wesentlichen die gewünschte horizontale Lichtverteilung erzeugt und sowohl Eintrittsfläche (5) als auch Austrittsfläche (7) gerade und senkrecht zum Strahlengang stehend erscheinen.

10. Markierungsleuchte nach Anspruch 9, **dadurch gekennzeichnet, dass** mehrere LED-Lichtquellen mit Linsenkuppe (4) horizontal und achsparallel zueinander angeordnet sind und die Eintrittsfläche (5) des gemeinsamen Glaskörpers (6) eine plane Oberfläche oder eine zylindrische Kontur und die Austrittsfläche (7) eine zylindrische Kontur mit jeweils horizontaler Achse senkrecht zum Strahlengang aufweist.

11. Markierungsleuchte nach einem der Ansprüche 1 bis 10, **dadurch gekennzeichnet, dass** die Oberflächen der Linsenkuppen (4) eine im wesentlichen ellipsoidförmige Gestalt aufweisen oder als mathematisch beschriebene Freiformflächen festgelegt sind.

12. Markierungsleuchte nach einem der Ansprüche 1 bis 11, **dadurch gekennzeichnet, dass** der Glaskörper (6) aus optischem Mineralglas mit hoher Härte und Verschleißfestigkeit ausgeführt ist.

13. Markierungsleuchte nach einem der Ansprüche 1 bis 12, **dadurch gekennzeichnet, dass** der Glaskörper (6) aus einer planen Glasscheibe mit passender Stärke gefertigt ist.

14. Markierungsleuchte nach einem der Ansprüche 1 bis 13, **dadurch gekennzeichnet, dass** der Glaskörper (6) mit seinen Mantelflächen (15) in ein Gehäuse (9) dicht und schlagfest eingebaut und vorzugsweise eingeklebt ist.

15. Markierungsleuchte nach einem der Ansprüche 1 bis 14, **dadurch gekennzeichnet, dass** der Klebstoff (10) schwarz ist und benetzte Stellen der Mantelflächen (15) des Glaskörpers (6) lichtabsorbierend sind.

16. Markierungsleuchte nach einem der Ansprüche 1 bis 15, **dadurch gekennzeichnet, dass** die Mantelflächen (15) des Glaskörpers (6) optisch glatt und in manchen Bereichen hauptsächlich durch eine vorhandene Schutzabdeckung (12) nicht von Klebstoff (10) benetzt sind, sodass dort Totalreflexion möglich ist.

17. Markierungsleuchte nach einem der Ansprüche 1 bis 16, **dadurch gekennzeichnet, dass** der Glaskörper (6) an einer oder mehreren Mantelflächen (15) teilweise oder vollständig verspiegelt ist.

18. Markierungsleuchte nach einem der Ansprüche 1 bis 17, **dadurch gekennzeichnet, dass** Glaskörper (6) und/oder Linsenkuppe (4) in der jeweiligen Nutzlichtfarbe transparent eingefärbt sind.

19. Markierungsleuchte nach einem der Ansprüche 1 bis 18, **dadurch gekennzeichnet, dass** eine Filterscheibe beliebiger Ausführung vorzugsweise zwischen Linsenkuppe (4) und Eintrittsfläche (5) eingesetzt ist.

20. Markierungsleuchte nach einem der Ansprüche 1 bis 19, **dadurch gekennzeichnet, dass** im Vertikalschnitt die Eintrittsfläche (5) bezüglich der Senkrechten auf den Strahlengang an jeder Stelle eine solche Abweichung aufweist, dass ein beliebig durch die Austrittsfläche (7) einfallender Lichtstrahl nach Reflexion an der Eintrittsfläche (5) die Austrittsfläche (7) gerade nicht mehr erreichen kann und an den Mantelflächen absorbiert wird.

21. Markierungsleuchte nach einem der Ansprüche 1 bis 20, **dadurch gekennzeichnet, dass** alle Eintrittsflächen (5) entspiegelt sind.

22. Markierungsleuchte nach einem der Ansprüche 1 bis 21, **dadurch gekennzeichnet, dass** zumindest im Vertikalschnitt für jede LED-Lichtquelle mit Linsenkuppe (4) die Austrittsfläche (7) des Glaskörpers (6) im Bereich des Strahlenbündels eine konvexe Krümmung mit einem Brennpunkt F im zugehörigen Lichteintrittsbereich der Eintrittsfläche (5) aufweist und die Eintrittsfläche (5) einen konvexen Radius R mit dem geometrischen Mittelpunkt M in der Mitte der Austrittsfläche (7) besitzt.

23. Markierungsleuchte nach Anspruch 22, **dadurch gekennzeichnet, dass** auf den Lichteintrittsflächen (5) eine halbdurchlässige, selektive oder partiell vollständige Spiegelschicht aufgebracht ist.

24. Markierungsleuchte nach Anspruch 22, **dadurch gekennzeichnet, dass** die Lichteintrittsflächen (5) vollständig verspiegelt und keine Lichtquellen eingebaut sind.

25. Markierungsleuchte nach einem der Ansprüche 1 bis 24, **dadurch gekennzeichnet, dass** jeder Glaskörper (6) an beliebiger Stelle mit Hilfe eines Umlenkspiegels (14) auf bekannte Weise um einen beliebigen Betrag abgewinkelt ist.

26. Markierungsleuchte nach Anspruch 25, **dadurch gekennzeichnet, dass** der Umlenkspiegel (14) unmittelbar an der oberen Kante der Austrittsfläche (7) beginnt, dass die Austrittsfläche (7) im wesentlichen senkrecht angeordnet und vorzugsweise einige Grad schräg nach vor geneigt ist und dass der Umlenkwinkel so festgelegt ist, dass eine Mantelfläche (15) des Glaskörpers (6) tangential an den unteren Rand der Austrittsfläche (7) angrenzt.

27. Markierungsleuchte nach einem der Ansprüche 1 bis 26, **dadurch gekennzeichnet, dass** bei maßstäblichem Vergrößern der Geometrie anstelle einer horizontalen Reihe auch zwei oder mehr Reihen von LED-Lichtquellen mit geometrisch neu abgestimmten Linsenkuppen (4) übereinander angeordnet sind.

28. Markierungsleuchte nach einem der Ansprüche 1 bis 27, **dadurch gekennzeichnet, dass** die Oberseite des Glaskörpers (6) durch einen ins Gehäuse (9) integrierten, massiven Deckel mit keilförmigem Querschnitt vor Beschädigung geschützt ist.

29. Markierungsleuchte nach einem der Ansprüche 1 bis 24 und 27 bis 28, **dadurch gekennzeichnet, dass** Glaskörper (6) und Gehäuse (9) zu einem gemeinsamen, transparenten Bauteil (6+9) einstückig zusammengefasst sind.

30. Markierungsleuchte nach einem der Ansprüche 1 bis 29, **dadurch gekennzeichnet, dass** jede Austrittsfläche (7) durch unmittelbar neben ihr befindliche, vorzugsweise vorstehende Rampen (13) des Gehäuses (9) vor Beschädigung oder Verschleiß durch Schneepflüge, Steine, Reifen, Spikes, Bürsten oder andere scheuemde Gegenstände geschützt ist.

## Claims

1. Marking light to be embedded in a road surface (8) on the same level and with minimal projection, having a light distribution with a bright centre immediately above the horizontal light axis, falling gradually to the side, and with a brightness that decreases sharply towards the top, having at least one LED light source (3) seated on a circuit board (1) with electrical circuitry (11), which LED light source (3) has an optical dome (4) which focuses the light, and, in front of the latter, at least one transparent glass body (6) having an input and output face (5, 7) of low height, **characterised in that** the size and shape of the optical dome (4) is so small that the specified light distribution is produced substantially solely by the divergence of the overall light beam arising from the size ratio relative to the LED chip (3) and by scattered light components of the LED light source, by suitable shaping the optical dome (4) directs the divergent light passing through it at each point of its surface towards the glass body (6) in such a manner that, after refraction at the input face (5) and passage through the glass body (6), it meets the output face (7) in its entirety or with as great as possible a proportion of the light, the input and output face (5, 7) of the glass body (6) and the cross-section situated between them substantially have an effective height transversely to the beam path corresponding to the optically effective diameter of the optical dome (4) in vertical section, the input face (5) is plane or slightly curved and is directly adjacent to the optical dome (4), and the ratio of the effective height of the input or output face (5, 7) to the average length of the beam path in the glass body (6) is smaller than or equal to the arc size of the angle of divergence (D3) of the light beam in the glass body (6).

2. Marking light according to claim 1, **characterised in that**, for every LED light source with optical dome (4), the output face (7) of the glass body (6) has in the region of the light beam a convex curvature with a focal point F in the associated light input region of the input face (5).

3. Marking light according to claim 1 or 2, **characterised in that** in vertical section the output face (7) of the glass body (6) has a convex curvature which has a focal point F in the central region of the input face (5).

4. Marking light according to claim 1, 2 or 3, **characterised in that** in vertical section the output face (7) of the glass body (6) has an average inclination of approximately 45 degrees to the road surface (8).

5. Marking light according to claim 4, **characterised in that** the effective cross-section of the glass body (6) has, depending on the refractive index, such a vertical inclination that the light beam is diverted into the specified direction of light distribution after passage through the output face (7).

6. Marking light according to any one of claims 1 to 5, **characterised in that** in horizontal section the direction of the beam path extends in a straight line from the LED light source to and through the light output face (7), and input face (5) and output face (7) appear on average straight and perpendicular with respect to the beam path.

7. Marking light according to any one of claims 1 to 6, **characterised in that** any desired number of units consisting of LED light source with optical dome (4) and associated input and output face (5, 7) are arranged horizontally, preferably parallel to one another, or in several groups each in parallel arrangement with the same or different orientation, or alternatively in a circular, curved or any other arrangement.

8. Marking light according to claim 7, **characterised in that** any desired number of units consisting of LED light source with optical dome (4) and associated input and output face (5, 7) radiate their light through a common glass body (6).

9. Marking light according to any one of claims 1 to 8, **characterised in that** in horizontal section the LED light source with optical dome (4) substantially produces the desired horizontal light distribution and both the input face (5) and the output face (7) appear straight and perpendicular with respect to the beam path.

10. Marking light according to claim 9, **characterised in that** a plurality of LED light sources with optical dome (4) are arranged horizontally and paraxially to one another, and the input face (5) of the common glass body (6) has a plane surface or a cylindrical contour and the output face (7) has a cylindrical contour with horizontal axis in each case perpendicular to the beam path.

11. Marking light according to any one of claims 1 to 10, **characterised in that** the surfaces of the optical domes (4) have a substantially ellipsoidal shape or are defined as mathematically described free-form surfaces.

12. Marking light according to any one of claims 1 to 11, **characterised in that** the glass body (6) is made from optical mineral glass of high hardness and wear resistance.

13. Marking light according to any one of claims 1 to 12, **characterised in that** the glass body (6) is made from a plane glass pane of appropriate thickness.

14. Marking light according to any one of claims 1 to 13, **characterised in that** the glass body (6) is installed, and preferably adhesively fixed, in a housing (9) by its lateral surfaces (15) in a sealed and impact-resistant manner.

15. Marking light according to any one of claims 1 to 14, **characterised in that** the adhesive (10) is black and coated areas of the lateral surfaces (15) of the glass body (6) are light-absorbing.

16. Marking light according to any one of claims 1 to 15, **characterised in that** the lateral surfaces (15) of the glass body (6) are optically smooth and in many regions are not coated by adhesive (10), mainly owing to the presence of a protective covering (12), with the result that total reflection is possible there.

17. Marking light according to any one of claims 1 to 16, **characterised in that** the glass body (6) is partially or completely reflectively coated on one or more lateral surfaces (15).

18. Marking light according to any one of claims 1 to 17, **characterised in that** glass body (6) and/or optical dome (4) are transparently coloured in the relevant light colour used.

19. Marking light according to any one of claims 1 to 18, **characterised in that** a filter disk of any desired type is preferably inserted between optical dome (4) and input face (5).

20. Marking light according to any one of claims 1 to 19, **characterised in that** in vertical section the input face (5) has at each point such a deviation relative to the perpendicular on the beam path that any light beam incident through the output face (7) cannot after reflection at the input face (5) reach the output face (7) and is absorbed at the lateral surfaces.

21. Marking light according to any one of claims 1 to 20, **characterised in that** all input faces (5) are rendered non-reflective.

22. Marking light according to any one of claims 1 to 21, **characterised in that**, at least in vertical section, for every LED light source with optical dome (4) the output face (7) of the glass body (6) has in the region of the light beam a convex curvature with a focal point F in the associated light input region of the input face (5), and the input face (5) has a convex radius R with the geometric centre M in the centre of the output face (7).

23. Marking light according to claim 22, **characterised in that** a semi-transparent, selective or partially complete reflecting layer is applied to the light input faces (5).

24. Marking light according to claim 22, **characterised in that** the light input faces (5) are completely reflectively coated and no light sources are installed.

25. Marking light according to any one of claims 1 to 24, **characterised in that** each glass body (6) is angled by any desired amount at any desired point in known manner using a deflecting mirror (14).

26. Marking light according to claim 25, **characterised in that** the deflecting mirror (14) begins directly at the upper edge of the output face (7), the output face (7) is arranged substantially perpendicular and is preferably inclined forward by a few degrees, and the deflecting mirror is fixed in such a manner that a lateral surface (15) of the glass body (6) tangentially abuts the lower edge of the output face (7).

27. Marking light according to any one of claims 1 to 26, **characterised in that**, on enlargement of the geometry to scale, instead of one horizontal row, two or more rows of LED light sources with geometrically re-matched optical domes (4) are arranged one above another.

28. Marking light according to any one of claims 1 to 27, **characterised in that** the upper side of the glass body (6) is protected from damage by a solid cover of wedge-shaped cross-section which is integrated into the housing (9).

29. Marking light according to any one of claims 1 to 24 and 27 or 28, **characterised in that** glass body (6) and housing (9) are combined in one piece to form a common, transparent component (6+9).

30. Marking light according to any one of claims 1 to 29, **characterised in that** each output face (7) is protected from damage or wear caused by snowploughs, stones, tyres, spikes, brushes or other scrubbing objects by ramps (13) of the housing (9), which ramps (13) are situated immediately beside each output face (7) and preferably project.

## Revendications

1. Lampe de marquage pour le montage à un même niveau dans le revêtement (8) de la chaussée avec une hauteur minimale de débordement en saillie, comportant une distribution de lumière avec un centre lumineux directement au-dessus de l'axe horizontal de la lampe, et avec une diminution progressive vers le côté et avec une luminosité qui diminue fortement en direction de la surface, et comportant au moins une source de lumière à diode LED (3) qui est disposée sur une platine (1) comportant un câblage électrique (11), et possédant une calotte de lentille (4), et au moins un corps en verre transparent (6) disposé devant cette calotte et possédant une surface d'entrée et une surface de sortie (5,7) de faible hauteur, **caractérisée en ce que** la taille et la forme de la calotte de lentille (4) sont choisies de manière à être suffisamment petites pour que la distribution de lumière prescrite soit produite sensiblement uniquement par la divergence, due au rapport relatif de tailles par rapport à la plaquette LED (3), de l'ensemble du faisceau de lumière ainsi que des composantes de lumière diffuse de la source de lumière à diode LED, qu'en raison d'une configuration appropriée, la calotte de lentille (3) dévie la lumière divergente, qui apparaît en chaque point de sa surface, en direction du corps en verre (6) de telle sorte qu'après une réfraction au niveau de la face d'entrée (5) et après traversée du corps en verre (6), cette lumière rencontre complètement ou bien par une composante aussi grande que possible de lumière, la surface de sortie (7), que les surfaces d'entrée et de sortie (5,7) du corps en verre (6) ainsi que la section transversale située entre ces faces possèdent essentiellement une hauteur efficace transversalement par rapport au trajet du rayonnement, qui est égale au diamètre de la calotte de lentille (4), qui agit optiquement dans la section verticale, que la surface d'entrée (5) est plane ou légèrement cintrée et se raccorde directement à la calotte de lentille (4) et que le rapport de la hauteur efficace de la surface d'entrée ou de sortie (5,7) à la longueur moyenne du trajet du rayonnement dans le corps en verre (6) est inférieur ou égal à la mesure d'arc de l'angle de divergence (D3), qui est présent dans le corps en verre (6) du faisceau de lumière.

2. Lampe de marquage selon la revendication 1, **caractérisée en ce que** pour chaque source de lumière à diode LED comportant une calotte de lentille (4), la surface de sortie (7) du corps en verre (6) possède, dans la zone du faisceau de rayonnement, une courbure convexe ayant un foyer F situé dans la zone associée d'entrée de la lumière de la surface d'entrée (5).

3. Lampe de marquage selon la revendication 1 ou 2, **caractérisée en ce que** dans la section verticale, la surface de sortie (7) du corps en verre (6) possède une courbure convexe, qui possède un foyer F dans la zone centrale de la surface d'entrée (5).

4. Lampe de marquage selon la revendication 1, 2 ou 3, **caractérisée en ce que** dans la section verticale, la surface de sortie (7) du corps en verre (6) possède une inclinaison moyenne d'environ 45 degrés par rapport à la surface (8) de la chaussée.

5. Lampe de marquage selon la revendication 4, **caractérisée en ce que** la section transversale efficace du corps en verre (6) possède, en fonction de l'indice de réfraction, une inclinaison verticale telle que le faisceau de rayonnement est dévié, après avoir traversé la surface de sortie (7), dans la direction prescrite de la distribution de lumière.

6. Lampe de marquage selon l'une des revendications 1 à 5, **caractérisée en ce que** dans la section horizontale, la direction du trajet du rayonnement s'étend d'une manière rectiligne depuis la source de lumière à diode LED jusqu'à traverser la surface (7) de sortie de la lumière et que la surface d'entrée (5) et la surface de sortie (7) apparaît en moyenne rectiligne et perpendiculaire au trajet du rayonnement.

7. Lampe de marquage selon l'une des revendications 1 à 6, **caractérisée en ce qu'**un nombre quelconque d'unités, constituées par une source de lumière à diode LED possédant une calotte de lentille (4) de surfaces d'entrée et de sortie associées (5,7) sont disposées horizontalement de préférence parallèlement entre elles, ou bien en plusieurs groupes avec une disposition respectivement parallèle avec la même orientation ou une orientation différente, mais également selon une disposition circulaire ou en forme d'arc ou une autre disposition quelconque.

8. Lampe de marquage selon la revendication 7, **caractérisée en ce qu'**un nombre quelconque d'unités, constituées par une source de lumière à diode LED avec une calotte de lentille (4) avec des surfaces d'entrée et de sortie (5,7) associées, émettent leur lumière à travers un corps en verre commun (6).

9. Lampe de marquage selon l'une des revendications 1 à 8, **caractérisée en ce que** dans la section horizontale, la source de lumière à diode LED équipée d'une calotte de lentille (4) produit essentiellement la distribution de lumière horizontale désirée et aussi bien la surface d'entrée (5) que la surface de sortie (7) apparaissent rectilignes et perpendiculaires au trajet du rayonnement.

10. Lampe de marquage selon la revendication 9, **caractérisée en ce que** plusieurs sources de lumière à diode LED avec une calotte de lentille (4) sont disposées horizontalement et de telle sorte que leurs axes sont parallèles, et la surface d'entrée (5) du corps en verre commun (6) possède une surface plane ou un contour cylindrique et la surface de sortie (7) possède un contour cylindrique avec un axe horizontal respectif perpendiculaire au trajet du rayonnement.

11. Lampe de marquage selon l'une des revendications 1 à 10, **caractérisée en ce que** les surfaces des calottes de lentille (4) possèdent essentiellement la forme d'un ellipsoïde ou sont définies comme étant des surfaces de forme libre décrites mathématiquement.

12. Lampe de marquage selon l'une des revendications 1 à 11, **caractérisée en ce que** le corps en verre (6) est réalisé en un verre optique minéral possédant une dureté élevée et une grande résistance à l'usure.

13. Lampe de marquage selon l'une des revendications 1 à 12, **caractérisée en ce que** le corps en verre (6) est constitué par une plaque de verre plane ayant une épaisseur adaptée.

14. Lampe de marquage selon l'une des revendications 1 à 13, **caractérisée en ce que** le corps en verre (6) est monté d'une manière étanche et de manière à résister aux chocs et de préférence est collé avec ses surfaces enveloppes (15) dans un boîtier (9).

15. Lampe de marquage selon l'une des revendications 1 à 14, **caractérisée en ce que** l'adhésif (10) est noir et que des emplacements mouillés des surfaces enveloppes (15) du corps en verre (6) sont absorbants pour la lumière.

16. Lampe de marquage selon l'une des revendications 1 à 15, **caractérisée en ce que** les surfaces enveloppes (15) du corps en verre (6) sont lisses optiquement et, dans de nombreuses zones, ne sont pas mouillées par l'adhésif (10) principalement en raison de la présence d'un revêtement de protection (12), de sorte qu'une réflexion totale est possible en ces endroits.

17. Lampe de marquage selon l'une des revendications 1 à 16, **caractérisée en ce que** le corps en verre (6) est partiellement ou complètement métallisé sur une ou plusieurs surfaces enveloppes (15).

18. Lampe de marquage selon l'une de revendications 1 à 17, **caractérisée en ce que** le corps en verre (6) et/ou la calotte de lentille (4) sont colorés d'une manière transparente avec la couleur de lumière utile respective.

19. Lampe de marquage selon l'une des revendications 1 à 18, **caractérisée en ce qu'**un disque de filtre de n'importe quelle forme de réalisation est inséré de préférence entre la calotte de lentille (4) et la surface d'entrée (5).

20. Lampe de marquage selon l'une des revendications 1 à 19, **caractérisée en ce que** dans la section transversale, la surface d'entrée (5) possède en chaque emplacement, par rapport à la verticale au trajet du rayonnement, un écart tel qu'un rayon lumineux, qui rencontre d'une manière quelconque la surface de sortie (7), ne peut plus précisément atteindre la surface de sortie (7) après réflexion sur la surface d'entrée (5) et est absorbé au niveau des surfaces enveloppes.

21. Lampe de marquage selon l'une des revendications 1 à 20, **caractérisée en ce que** toutes les surfaces d'entrée (5) sont traitées selon un traitement antireflet.

22. Lampe de marquage selon l'une des revendications 1 à 21, **caractérisée en ce qu'**au moins en section transversale pour chaque source de lumière à diode LED comportant une calotte de lentille (4), la surface de sortie (7) du corps en verre (6) possède, dans la zone du faisceau de rayonnement une courbure convexe ayant un foyer F dans la zone associée d'entrée de la lumière de la surface d'entrée (5) et la surface d'entrée (5) possède un rayon convexe R, le centre géométrique M étant situé au centre de la surface de sortie (7).

23. Lampe de marquage selon la revendication 22, **caractérisée en ce qu'**une couche réfléchissante, qui est semi-transparente, sélective ou partiellement complète, est disposée sur les surfaces (5) d'entrée de la lumière.

24. Lampe de marquage selon la revendication 22, **caractérisée en ce que** les surfaces d'entrée de la lumière (5) sont entièrement métallisées et qu'aucune source de lumière n'est incorporée.

25. Lampe de marquage selon l'une des revendications 1 à 24, **caractérisée en ce que** chaque corps en verre (6) est coudé, de façon connue, en un emplacement quelconque, et ce d'une valeur quelconque, à l'aide d'un miroir de renvoi (14).

26. Lampe de marquage selon la revendication 25, **caractérisée en ce que** le miroir de renvoi (14) commence directement au niveau du bord supérieur de la surface de sortie (7), que la surface de sortie (7) est disposée essentiellement verticalement et est inclinée de préférence de quelques degrés vers l'avant et que l'angle de renvoi est fixé de telle sorte qu'une surface enveloppe (15) du corps en verre (6) jouxte tangentiellement le bord inférieur de la surface de sortie (7).

27. Lampe de marquage selon l'une des revendications 1 à 26, **caractérisée en ce que** dans le cas d'une augmentation de l'échelle de la géométrie, à la place d'une rangée horizontale, également deux ou plus de deux rangées de source de lumière à diode LED comportant des calottes de lentille (4) nouvellement accordées du point de vue géométrique, sont disposées de façon superposée.

28. Lampe de marquage selon l'une des revendications 1 à 27, **caractérisée en ce que** la face supérieure du corps en verre (6) est protégée vis-à-vis d'endommagements par un couvercle massif, intégré dans le boîtier (9) et possédant une section transversale en forme de coin.

29. Lampe de marquage selon l'une des revendications 1 à 24 et 27 à 28, **caractérisée en ce que** le corps en verre (6) et le boîtier (9) sont rassemblés d'un seul tenant pièce pour former un composant transparent commun (6+9).

30. Lampe de marquage selon l'une des revendications 1 à 29, **caractérisée en ce que** chaque surface de sortie (7) est protégée vis-à-vis d'un endommagement ou d'une usure dû à des chutes de neige, des pierres, des pneumatiques, des clous, des brosses ou d'autres objets abrasifs, par des rampes (13) du boîtier (9), qui sont situées directement à côté de cette surface et de préférence sont en saillie.
